# EUROPÄISCHE PATENTSCHRIFT

(11) **EP 0 152 494 B1**
(45) Veröffentlichungstag und Bekanntmachung des Hinweises auf die Patenterteilung: **22.04.1987**
(21) Anmeldenummer: 84101366.7
(22) Anmeldetag: 10.02.1984
(51) Int. Cl.: A47G 19/22

(54) **Deckel für Trinkbecher**
Lid for drinking cups
Couvercle pour gobelets

(43) Veröffentlichungstag der Anmeldung: 28.08.1985
(73) Patentinhaber: Schwarz, Helmut, D-8961 Weitnau 2 (DE)
(72) Erfinder: Schwarz, Helmut, D-8961 Weitnau 2 (DE)
(74) Vertreter: Hübner, Hans-Joachim, Dipl.-Ing.

## Beschreibung

Die Erfindung betrifft einen Deckel für Trinkbecher, bestehend aus einer Deckelwand mit nach unten weisendem Umfangsrand und einer, aus der Deckelmitte zum Rand hin versetzten, in einer Hälfte des Deckels angeordneten und an den Umfangsrand anschliessenden Lippenauflagemulde und mit einer in einer die Deckelwandmitte und die Muldenmitte enthaltenden Querebene liegenden Auslassöffnung.

Ein solcher Deckel ist aus der US-A-2 765 639 bekannt. Bei ihm befindet sich die Auslassöffnung an der Höchststelle des Deckelrandes, also in dem Bereich, der beim Trinken zwischen der Oberlippe und der Unterlippe liegt. Beide Lippen sind somit auf Abstand gehalten und in diesem Abstandsbereich liegt die Austrittsöffnung, die infolgedessen beim Trinken immer geöffnet ist. Eine Regelung der Ausströmmenge ist bei normaler Lippenstellung nicht möglich.

Die DE-A-3 118 976 zeigt eine Verbesserung insofern, als am Deckel ein Mundstück mit einem Auslaufkanal vorgesehen ist, der aber von der Oberlippe nicht ganz geschlossen werden kann, da er sich über die Höchststelle des Mundsückes hinaus erstreckt. Eine gewisse Regulierung des Flüssigkeitsstromes ist somit möglich. Allerdings ist die Lippenauflagefläche klein und die Lippen müssen beim Trinken zusammengepresst werden, um zu verhindern, dass Flüssigkeit aus den Mundwinkeln austritt. Ein Trinken mit natürlichem Lippenspiel gestattet das Mundstück nicht. Geistig Behinderte haben anweisungswidrig den Becher so benutzt, dass sie mit ihren Lippen das Mundstück umschlossen und sich verschluckt haben. Auch ist es vorgekommen, dass Patienten das Mundstück abzubeissen versuchen.

Aus der US-A-4 245 752 ist ein TrinkbecherDeckel bekannt, bei dem ein hochgezogenes Mundstück vorgesehen ist, vor dem sich eine Vertiefung befindet, die aber keine Lippenauflagemulde bildet. Ein Wandabschnitt, der die Vertiefung begrenzt, enthält eine Schlitzanordnung, die ein Ventil bildet, das von der Unterlippe und/oder von den Fingern des Trinkers betätigt werden soll. Durch mehr oder weniger starken Druck soll die Ventilöffnung gesteuert und damit der Ausfluss mengenmässig verändert werden können. Die Handhabung ist nicht narrensicher. Der Deckel ist daher für den Einsatz in Krankenhäusern weniger geeignet.

Aufgabe der Erfindung ist es, den Deckel der eingangs genannten Art dahingehend zu verändern, dass ein narrensicheres natürliches Trinken mit Dosiermöglichkeit des Flüssigkeitsstromes möglich ist, ohne dass Flüssigkeit aus den Mundwinkeln heraustropfen kann.

Diese Aufgabe wird bei einem Deckel mit den Merkmalen der eingangs genannten Art dadurch gelöst, dass der Umfangsrand und die anschliessende Muldenwand der Lippenauflagemulde in diesem Anschlussbereich hochgezogen sind und in der genannten Querebene am höchsten liegen, dass der Umfangsrand von dieser Höchststelle nach beiden Seiten symmetrisch und stetig in die nicht erhöhten Randabschnitte übergeht, dass die Oberfläche der Lippenauflagemulde wenigstens im Bereich dieser Höchststelle unter stetigem Verlauf bis an den Deckelrand heranreicht und dass die Auslassöffnung als in dieser Querebene verlaufender Schlitz ausgebildet ist, der im Abstand von der Höchststelle des Deckelrandes beginnt und sich in Richtung zur Muldenmitte hin erstreckt.

Dank der Tatsache, dass sich die Auslauföffnung in dem hochgezogenen Wandabschnitt der Lippenauflagemulde befindet und nicht bis zur Höchststelle des Deckelrandes reicht, sondern im Auflagebereich der Oberlippe endet, ist es möglich, in natürlicher Weise zu trinken. Während des Schluckvorganges legt sich die Oberlippe selbsttätig auf die Auslauföffnung und schliesst diese, so dass während des Schluckvorganges keine Flüssigkeit nachströmen kann. Der Trinker braucht, wie dies beim üblichen Trinken der Fall ist, die Lippen nicht zu verlagern. Der beim Schlucken auftretende geringe Unterdruck reicht aus, um die Lippe abdichtend auf die Auslassöffnung zu legen. Würde sich die Auslauföffnung bis zur Höchststelle des hochgezogenen Deckelrandes oder sogar darüber hinaus erstrecken, so wäre dieser Effekt nicht erzielbar.

Dank der Integration der Lippenauflagemulde in die Deckelwand ist eine Falschbenutzung beim Trinken durch den Patienten ausgeschlossen. Der Deckel ermöglicht die Ausbildung einer grossflächigen Mulde entsprechend der Lippenkontur, d.h. der Kieferwölbung, so dass die Oberlippe über im wesentlichen ihre ganze Länge bis zu den Mundwinkeln auf der Muldenfläche aufliegt. Auch bei ungeschicktem Verhalten kann somit keine Flüssigkeit aus den Mundwinkeln mehr heraustropfen.

In den abhängigen Ansprüchen 2-6sind vorteilhafte und zweckmässige Weiterbildungen unter Schutz gestellt.

Anhand der Zeichnung, die ein Ausführungsbeispiel darstellt, sei die Erfindung näher beschrieben.

Es zeigt
Fig. 1 eine perspektivische Ansicht des neuartigen Trinkbecherdeckels,
Fig. 2 eine Querschnittsansicht längs der Linie 2-2 der Fig. 1,
Fig. 3 eine Längsschnittsansicht längs der Linie 3-3 der Fig. 1, und
Fig. 4 eine etwas abgewandelte Ausführungsform des Austrittskanals in grösserem Massstab.

Ein Trinkbecherdeckel 10 besteht aus einem einstückigen Kunststoff-Formteil mit einer Deckelwand 12 und einem gestuften Umfangsrand 14, dessen unteren Absatz zum Einsetzen in den Becher dient. In diesem Ausführungsbeispiel hat der Deckel 10 eine elliptische Kontur. Die Deckelwand 12 weist eine vertiefte Lippenauflagemulde 16 auf, die ebenfalls eine elliptische Kontur hat. In Querachsenrichtung ist die Lippenauflagemulde 16 aus der Deckelmitte zum Rand versetzt angeordnet. Die in Fig. 1 mit 2-2 bezeichnete Ebene, die der Deckelwandmitte und die Muldenmitte enthält und auf dem Umfangsrand 14 senkrecht steht, wird im folgenden als Querebene bezeichnet.

Der Rand 18 der Lippenauflagemulde 16 schliesst an den Rand 20 der Deckelwand 12 an und in diesem Anschlussbereich ist der Deckelrand 20 erhöht. Der erhöhte Deckelrandbereich ist mit 22 bezeichnet. Die Höchstelle 24 des erhöhten Deckelrandbereiches 22 liegt in der Querebene. Von dieser Höchststelle 24 läuft der erhöhte Deckelrand nach beiden Seiten symmetrisch und unter stetiger Krümmung in die nicht erhöhten Deckelrandabschnitte 26 ein. Die in der Querebene gemessene Breite der Lippenauflagemulde 16 ist etwas weniger als halb so gross wie die entsprechende Breite der Deckelwand 12, so dass die Mulde 16 in einer Hälfte der Deckelwand 12 ausgebildet ist. Die Längserstreckung der Mulde 16 ist ebenfalls etwa halb so gross wie diejenige der Deckelwand 12. Falls Trinkbecher mit grösserem oder kleinerem Querschnitt verwendet werden, so ändern sich antsprechend die Dimensionen des Deckels, nicht aber diejenigen der Lippenauflagemulde 16.

Mit Ausnahme des erhöhten Deckelrandes 22 liegt der gesamte nicht erhöhte Deckelrand 26 in einer zum Unterrand des Umfangsrandes 14 parallelen Ebene, die etwa auf dem Niveau des Bodens der Lippenauflagemulde 16 liegt. Die Deckelwand 12 steigt also vom Rand 26 zum Muldenrand 18 hin an. Im Schnitt gemäss Fig. 2 ergibt sich für diesen ansteigenden Abschnitt 28 eine Schrägfläche. An diesem schräg ansteigenden Wandabschnitt 28 schliesst sich dann ein konkav gekrümmter abfallender Abschnitt 30 der Mulde 16 an, der dann stetig in eine erneut ansteigende Muldenwand 32 übergeht, welche bis zum erhöhten Deckelrand 22 verläuft. Die ansteigende Muldenwand 32 und die Wand des Deckelrandes 22 bilden im Schnitt einen sehr spitzen Winkel miteinander und dieser Bereich erstreckt sich fast über die gesamte Länge der Mulde 16.

Während die Lippenauflagemulde 16 im Querschnitt 2-2 konkav ausgebildet ist, verläuft der Boden 34 der Mulde 16 etwa im Längsschnitt 3-3 leicht konvex. Gegenüber einer im Längsschnitt 3-3 geradlinigen Bodenkontur ergibt die konvex gewölbte Bodenfläche 34 eine bessere Anpassung an die anatomische Form der Oberlippe. Der Umfangsrand 14 verläuft im nichterhöhten Deckelrandbereich etwa zylindrisch, ist jedoch im Bereich des erhöhten Deckelrandes 22 nach aussen gestellt, derart, dass die Höchststelle 24 des erhöhten Deckelrandes 22 ausserhalb der Kontur des Umfangsrandes 14 liegt. Die Aussenfläche des Bereiches des erhöhten Deckelrandes 22 ist somit in Umfangsrichtung konvex und im Axialschnitt (2-2) vorzugsweise konkav gekrümmt.

Im ansteigenden Bereich 32 des Muldenbodens befindet sich eine Auslassöffnung 36 in Form eines Schlitzes, der unmittelbar benachbart der Höchststelle 24 des erhöhten Deckelrandes 22 beginnt und in der Versatzebene 2-2 fast bis zum tiefsten Punkt der Mulde 16 reicht. Dieser Öffnung 36 gegenüberliegend befindet sich in der Deckelwand 28 ein Luftloch 38.

Gemäss Fig. 4 schliesst sich an die etwa kreisförmige Austrittsöffnung 37 ein schlitzförmiger Kanal an, der zur Höchststelle 24 des Deckelrandes 22 führt, jedoch vor dieser Höchststelle endet. In Ausströmrichtung hat der Kanal eine stetig bis auf Null abnehmende Tiefe. Die in die Mulde 16 eingreifende Oberlippe des Patienten schliesst somit bei Auflage auf dem ansteigenden Muldenabschnitt 32 die Öffnung 36 bzw. 37 ab.

Im Deckel 10 ist somit ein anatomisch geformtes Mundstück integriert, das im wesentlichen durch die beiden spitzwinklig zueinander liegenden Lippenanlageflächen 22, 32gebiidetwird. Diese spitzwinklige Randausbildung erstreckt sich über nahezu die gesamte Länge der Lippenauflagemulde 16 und bei Benutzung im Mund des Patienten bis zu dessen Mundwinkeln. Die Spitzwinkeligkeit der Lippenauflageflächen 22, 32 ermölicht es dem Patienten wie beim herkömmlichen Trinken, die Lippen während des Schluckens zu schliessen oder beinahe zu schliessen, um damit die Flüssigkeitszufuhr zu unterbrechen.

## Patentansprüche

1. Deckel für Trinkbecher, bestehend aus einer Deckelwand (12) mit nach unten weisendem Umfangsrand (14) und einer, aus der Deckelmitte zum Rand hin versetzten, in einer Hälfte des Deckels angeordneten und an den Umfangsrand (14) anschliessenden Lippenauflagemulde (16) und mit einer in einer die Deckelwandmitte und die Muldenmitte enthaltenden Querebene (2-2) liegenden Auslassöffnung (36; 37), dadurch gekennzeichnet, dass der Umfangsrand (14) und die anschliessende Muldenwand (32) der Lippenauflagemulde (16) in diesem Anschlussbereich hochgezogen sind und in der genannten Querebene (2-2) am höchsten liegen, dass der Umfangsrand (14) von dieser Höchststelle (24) nach beiden Seiten symmetrisch und stetig in die nicht erhöhten Randabschnitte (26) übergeht, dass die Oberfläche (30, 32) der Lippenauflagemulde (16) wenigstens im Bereich dieser Höchststelle (24) unter stetigem Verlauf bis an den Deckelrand (22) heranreicht und dass die Auslassöffnung (36, 37) als in dieser Querebene (2-2) verlaufender Schlitz ausgebildet ist, der im Abstand von der Höchststelle (24) des Deckelrandes (22) beginnt und sich in Richtung zur Muldenmitte hin ersteckt.

2. Deckel nach Anspruch 1, dadurch gekennzeichnet, dass die Deckelwand (28) in der muldenfreien Deckelwandhälfte zum Muldenrand (18) hin ansteigend verläuft.

3. Deckel nach Anspruch 1 oder 2, dadurch gekennzeichnet, dass die Bodenfläche (30, 32, 34) der Lippenauflagemulde (16) doppelt gekrümmt ist, nämlich in der genannten Querebene (2-2) konkav und in der dazu senkrechten Ebene (3-3) konvex gewölbt ist.

4. Deckel nach einem der Ansprüche 1 bis 3, dadurch gekennzeichnet, dass die Aussenfläche des hochgezogenen Deckelrandes (22) in der genannten Querebene (2-2) konkav gewölbt ist.

5. Deckel nach einem der Ansprüche 1 bis 4, dadurch gekennzeichnet , dass die Höchststelle (24) des Deckelrandes (22) ausserhalb der Kontur des Deckelumfangsrandes (14) liegt.

6. Deckel nach einem der Ansprüche 1 bis 5, dadurch gekennzeichnet, dass die Tiefe der schlitzförmigen Austrittsöffnung (37) in Schlitzlängsrichtung zum hochgezogenen Deckelrand (22) hin allmählich abnimmt.

## Claims

1. A cap for drinking cups, comprising a cap wall (12) having a downwardly extending peripheral edge (14) and a lip resting hutch (16) offset from the cap centre to the edge, arranged in one half of the cap and associated with the peripheral edge (14), and a discharge opening (36; 37) situated in a cross plane (2-2) containing the cap wall centre and the hutch centre, characterized in that the peripheral edge (14) and the associated hutch wall (32) of the lip resting hutch (16) are raised in this associated area and have their maximum height in the said cross plane (2-2), that the peripheral edge (14) runs symmetrically and continuously from this point (24) of maximum height in both directions into the non-raised edge sections (26), thatthe surface (30, 32) of the lip resting hutch (16) at least in the area of this point (24) of maximum height in a continuous way extends onto the cap edge (22), and that the discharge opening (36, 37) is formed as a extending in this cross plane (2-2) and starting with an interspace from the point (24) of maximum height of the cap edge (22) and extending in direction to the hutch centre.

2. A cap according to claim 1, characterized in that, the cap wall (28) in the hutch-free cap wall half ascends to the hutch edge (18).

3. A cap according to claim 1 or 2, characterized in that, the bottom surface (30, 32, 34) of the lip resting hutch (16) is doubly curved, namely is concavely curved in said cross plane (2-2) and covexly curved in the plane (3-3) forming right angles therewith.

4. A cap according to one of the claims 1 to 3, characterized in that, the outside surface of the elevated cap edge (22) is concavely curved in said cross plane (2-2).

5. A cap according to one of the claims 1 to 4, characterized in that, the point (24) of maximum height of the cap edge (22) lies outside of the contour of the cap peripheral edge (14).

6. A cap according to one of the claims 1 to 5, characterized in that, the depth of the slot-shaped discharge opening (37) gradually decreases in longitudinal direction of the slot toward the elevated cap edge (22).

## Revendications

1. Couvercle pour des gobelets, se composant d'une paroi (12) de couvercle à bord périphérique (14) dirigé vers le bas et d'une cavité (16) pour la pose des lèvres décalée vers le bord depuis le centre du couvercle, disposée dans une moitié du couvercle et se raccordant au bord périphérique (14), ainsi que d'une ouverture d'écoulement (36; 37) se situant dans un plan transversal (2-2) comprenant le centre de la paroi du couvercle et le centre de la cavité, caractérisé en ce que le bord périphérique (14) et la paroi contiguë (32) de la cavité (16) servant à la pose des lèvres sont exhaussés dans cette zone de raccordement et se situent au maximum dans le plan transversal (2-2) précité; en ce que le bord périphérique (14) se transforme de part et d'autre symétriquement et constamment, à partir du point le plus élevé (24), en parties marginales (26) non exhaussées; en ce que la surface (30, 32) de la cavité (16) pour la pose des lèvres se prolonge, au moins dans la zone du point le plus élevé (24), selon un développement constant, jusqu'au bord (22) du couvercle; et en ce que l'ouverture d'écoulement (36, 37) est réalisée comme une fente se développant dans le plan transversal (2-2), fente qui commence à une certaine distance du point le plus élevé (24) du bord (22) du couvercle et s'étend dans la direction du centre de la cavité.

2. Couvercle selon la revendication 1, caractérisé en ce que la paroi (28) du couvercle se développe en s'exhaussant vers le bord (18) de la cavité dans la moitié de la paroi de couvercle sans cavité.

3. Couvercle selon l'une quelconque des revendications 1 et 2, caractérisé en ce que la surface de fond (30, 32, 34) de la cavité (16) pour la pose des lèvres est doublement cintrée, c'est-à-dire est courbée sous une forme concave dans le plan transversal (2-2) précité et sous une forme convexe dans le plan (3-3) perpendiculaire à celui-ci.

4. Couvercle selon l'une quelconque des revendications 1 à 3, caractérisé en ce que la surface extérieure du bord exhaussé (22) de couvercle est cintrée sous une forme concave dans le plan transversal (2-2) précité.

5. Couvercle selon l'une quelconque des revendications 1 à 4, caractérisé en ce que le point le plus élevé (24) du bord (22) du couvercle se situe à l'extérieur du contour du bord périphérique (14) du couvercle.

6. Couvercle selon l'une quelconque des revendications 1 à 5, caractérisé en ce que la profondeur de l'ouverture d'écoulement (37) en forme de fente diminue progressivement dans le sens longitudinal de la fente vers le bord exhaussé (22) du couvercle.
